# EUROPÄISCHE PATENTSCHRIFT

(11) **EP 1 484 123 B1**
(45) Veröffentlichungstag und Bekanntmachung des Hinweises auf die Patenterteilung: **29.11.2006**
(21) Anmeldenummer: 04012657.5
(22) Anmeldetag: 28.05.2004
(51) Int. Cl.: B21D 5/08, B21D 7/08, B21D 9/10, B21D 21/00

(54) **Verfahren und Vorrichtung zum Herstellen von Biegeprofilen**
Method and apparatus for manufacturing a bent profile
Procédé et dispositif pour fabriquer un profilé cintré

(30) Priorität: 02.06.2003 DE 10325036
(43) Veröffentlichungstag der Anmeldung: 08.12.2004
(73) Patentinhaber: Palima W. Ludwig & Co., 6060 Sarnen (CH)
(72) Erfinder:
(74) Vertreter: Riebling, Peter

(56) Entgegenhaltungen:
- WO-A-01/51228
- US-A- 5 813 594
- US-A- 5 974 932
- US-B1- 6 386 011

## Beschreibung

Die Erfindung betrifft ein Verfahren und Vorrichtung zum Herstellen von Biegeprofilen nach dem Oberbegriff der unabhängigen Patentansprüche.

Aus dem Stand der Technik sind getrennte, eigenständige Vorrichtungen und Verfahren einerseits zur Herstellung eines Stangenprofils aus einem Grundmaterial (z.B. Blechmaterial) und andererseits zum Biegen dieses Stangenprofils bekannt.

Die Herstellung eines Stangenprofils wird dabei bevorzugt durch ein Roll-Profilier-Verfahren bewerkstelligt, zur Herstellung von geschlossenen, teiloffenen oder offenen Profilen unterschiedlichster Querschnittsgestaltung und Wandstärkenauslegung aus Blechband, insbesondere von einem sogenannten "Coil", einer sehr großen Abwickelspule.

Das im Anschluss daran auf einer gesonderten Maschine durchgeführte Biegen des zuvor auf der Roll-Profilier-Maschine hergestellten Stangenprofils wird insbesondere durch das 2- oder 3-dimensionale Profilwalzbiege-Verfahren durchgeführt.

Nachteil dabei ist, dass das Herstellen von Stangenprofilen und anschließende Biegen der Stangenprofile auf getrennten Maschinen sehr zeitaufwendig ist und zudem einer erhöhten Logistik bedarf, da eine Zwischenlagerung und ein Transport zwischen den Maschinen nötig ist. Zudem ist der Materialverlust deshalb nicht unerheblich, da die Norm-Stangenprofile nur in vordefinierten Längen angeboten werden und dann beim Ablängen des fertig gebogenen Stangenprofils nicht selten 10-20 % der Länge als Verschnitt der Enden zwischen den Profilen verloren geht. Damit ist die Herstellung eines 2- oder 3-dimensionalen Biegeprofils sehr kosten- und zeitintensiv.

Mit der US 5,813,594 A ist eine Apparatur und ein Verfahren zum Formen von Stoßstangen aus einem hochbruchfesten Stahl für Fahrzeuge im Durchlaufverfahren offenbart, welche einen Hohlkörper aus zwei nebeneinander liegenden, rohrförmigen Bereichen ausbildet und der Hohlkörper aus einem Blech geformt ist, welches in einer Biegestation mittels inneren und äußeren Biegekern zu einem geschlossenen Profil umgeformt ist und im inneren Biegekern zwei Dornstangen mit einem Halter angeordnet sind, welche während des schließenden Biegevorgangs im Profil verbleiben, um eine formgerechte Führung des umzuformenden Profils zu gewährleisten, wobei das Umformverfahren ein Schwerkraftbiegen ist.
Diese Erfindung hat den wesentlichen Nachteil, dass das hier angewendete Umformverfahren sehr hohe Reibungskräfte erzeugt, welche dazu führen, dass dünnwandige Profile einfallen, beulen oder sogar knicken und somit die Biegequalität vermindern.
Darüber hinaus ist dieses Umformverfahren zum Umformen von einem hochfesten Material, wie zum Beispiel Federstahl nicht geeignet, da dieses Biegeumformverfahren mit einem inneren und äußeren Umformkern dazu führt, dass sich das Profil nach dem Umformen wieder zurückverformt, da der entscheidende Auswalzvorgang zur Aufbringung der notwendigen Umformkräfte im Gefüge des umzuformenden Materials keine Anwendung findet.
Dadurch ist die Biegegenauigkeit und Umformgeschwindigkeit im Vergleich zur erfindungsgemäßen Vorrichtung und Verfahren wesentlich geringer.

Mit der WO 01/51228 A ein Verfahren und Vorrichtung zur Herstellung eines rollgebogenen Stoßfängerteils aus Metall im Durchlaufverfahren offenbart, welche ein Blech einer Umformvorrichtung zuführt und durch entsprechend angeordnete Umformwalzen in ein offenes Profil umformt, wobei das Profil während der Umformung durch einen Kettengliederdorn gestüzt wird, welcher spiegelsymmetrisch zueinander angeordnete Seitenteile aufweist und das Blech zu einem halboffenen Profil umformt.
Diese Erfindung hat den Nachteil, dass mit dieser Abstützung aufgrund des Kettengliederdorns geschlossene Profile nicht umgeformt werden können.

Darüber hinaus können mit dieser Umformtechnik ebenfalls keine hohen Umformgenauigkeiten erreicht werden.

Mit der US 6,386,011 B1 wird eine Vorrichtung zur Herstellung eines rollgebogenen halboffenen Profils im Durchlaufverfahren offenbart, welche ein Blech einer Umformvorrichtung zuführt und durch entsprechend angeordnete Umformwalzen in ein offenes Profil umformt, wobei das Profil während der Umformung durch einen Kettengliederdorn gestüzt wird und das Blech zu einem halboffenen Profil umformt.
Diese Erfindung hat den wesentlichen Nachteil, dass mit dieser Abstützung aufgrund der Abstützung während der Umformung geschlossene Profile nicht umgeformt werden können.
Darüber hinaus können mit dieser Umformtechnik ebenfalls keine hohen Umformgenauigkeiten erreicht werden.

Mit der US 5,974,932 A wird eine Vorrichtung zur Herstellung eines rollgebogenen Profils im Durchlaufverfahren offenbart, welche ein Blech einer Umformvorrichtung zuführt und durch entsprechend angeordnete Umformwalzen in ein Profil umformt, wobei das Profil in einer Kalibrierstation kalibriert und geführt wird, welche gleichzeitig als Stanze ausgebildet ist.
Diese Erfindung hat den Nachteil, dass hier eine Umformung nicht durch Auswalzrollen durchgeführt wird und das Profil während der Umformung im Bereich der Biegezone keinen Dornschaft zur Abstützung aufweist, wodurch somit dünnwandige Profile einfallen, beulen oder sogar knicken können.

Der Erfindung liegt daher die Aufgabe zugrunde, ein Durchlaufverfahren zum Herstellen und Biegen von Stangenprofilen aus Blechmaterial in einer einzigen Vorrichtung der eingangs genannten Art weiter zu bilden.

Zur Lösung dient die technische Lehre der unabhängigen Patentansprüche.

Wesentliches Merkmal dabei ist, dass ein Verfahren und eine Vorrichtung verwendet wird, welche das Verfahren zur Herstellung des Stangenprofiles und das Verfahren zum Biegen des hergestellten Stangenprofiles in einer einzigen Roll-Form-Biege-Maschine (RFB) kombiniert, wobei das Herstellen des Stangenprofils ein Umformen eines Blechstreifen quer zur Förderrichtung aufweist und das Biegen des Stangenprofils ein Auswalzen in Förderrichtung des Stangenprofils aufweist.

Vorteil dabei ist, dass die im kontinuierlichen Durchlaufverfahren hergestellten Blechprofile ebenso kontinuierlich auf ein und der selben Vorrichtung gebogen werden können und insbesondere über eine "fliegende Abtrennanlage" (Sägen, Schneiden, Scheren etc.) ohne Unterbrechung (und damit ohne wesentlichen Verschnitt) auf Soll-Maß abgelängt werden, so dass die fertig hergestellten und gebogenen Profile sehr schnell und damit kostengünstig mit einer einzigen Vorrichtung ohne Zwischenlager und Zwischentransport hergestellt werden können.

Die so hergestellten Fertigbiegeteile werden dann bevorzugt ebenfalls kontinuierlich über ein automatisches Handlingsystem weiter geleitet.

Durch eine entsprechende Anordnung des Dornstangen-Biegekopfes zur Brücke lassen sich die Profile entweder links oder rechts, nach oben oder unten biegen.

Weitere vorteilhafte Ausgestaltungen sind in den Unteransprüchen definiert.

### Aufbau der erfindungsgemäßen Vorrichtung (RFB-Anlage)

Dem Walzbiegekopf vorgeschaltet ist eine Brückenkonstruktion zur Aufnahme einer beweglichen Dornstation. Diese kann über die gesamte Brückenlänge motorisch (CNC gesteuert) oder manuell bedient werden.

Die Dornstation hat die Aufgabe über eine Dornstange das Dornschaft-Werkzeug, welches im Walzbiegekopf positioniert ist, genau auf der Biegelinie auf Position zu halten. Die ebene Brückenoberseite mit vielfältigen Befestigungsmöglichkeiten nimmt die zur Profilherstellung notwendigen Rollenstationen mit Antrieb-, Schweiß und Schleifvorrichtung, Dornstangenführungen u.a. auf. Separat schließen Bandenden-Schweißmaschine und Doppelhaspel für das Coil ab. Dem Walzbiegekopf nachgeschaltet ist eine fliegende Trennanlage.

### Profilherstellung

Die Brückenlänge richtet sich nach der Anzahl der für die Profilherstellung notwendigen Rollenstationen, mit oder ohne Schweiß-, Schleifstationen. etc. Es können auf einer RFB-Anlage nach der Erfindung die unterschiedlichsten Profile in Form und Größe hergestellt werden. Die sogenannte Umformblume eines entstehenden Profils bestimmt die Standort-Position der Dornstation. Bei einem geschlossenen Profil wird die Positionierung an dem Ort vorgenommen, an dem die Umformblume gerade noch soviel Öffnung der beiden Blechenden der Blechbandbreite zulässt, dass die Dornstangenhalterung mit der Dornstange in den sich schließenden Spalthohlraum gerade noch hinein passt. Je nach Profilform und Profilart (geschlossen, teiloffen, offen) ist die Dornstangenlänge (Maß zwischen Dornstangenhalterung und Dornschaft-Werkzeug) unterschiedlich.

Bei offenen Profilen entfällt in aller Regel das Dornschaft-Werkzeug und somit die Dornstange. Bei teiloffenen bzw. geschlossenen Profilen sind in jedem Fall Dornschaft-Werkzeuge notwendig.

### Funktion des erfindungsgemäßen Verfahrens (RFB-Verfahren)

Dünnwandige Blechprofile lassen sich in aller Regel mit konventionellen Biegemethoden nur sehr schwer und zumeist überhaupt nicht biegen.

Das Profil-Walz-Biegen ist bestens für das Freiformbiegen von gerollten Blechprofilen geeignet. Die Kombination von gerollter Profilherstellung vom Coil und dem Profil-Walz-Biegen ermöglicht erstmalig die kontinuierliche Herstellung gebogener dünn- bis dünnstwandiger Blechprofile in 2- und 3-dimensionaler Ausführung. Eine dem Biegkopf nachgestellte "Fliegende Trennanlage" mit automatischem Handlingsystem sichert den Transferablauf der Produktion.

Gleichmäßige Bögen, Bögen mit unterschiedlichen Radien in einer Ebene, sowie 3-dimensional gebogene und mit Torsion versehene Profilbögen eröffnen mit dem RFB-Verfahren eine neue wirtschaftliche Dimension in der Herstellung.

### Mögliche Einsatzgebiete und Materialien

Stoßstangen, Space Frame (großes Kfz-Seitenteil, das mehrere konventionelle Bauteile vereint), Türrahmen, Fensterrahmen, Chassis Frame im automobilen Bereich, und vieles mehr.

Als Material für die Profile kommen bevorzugt Stähle, Aluminium, Titan und Magnesium und deren Legierungen zum Einsatz, insbesondere in der Kraftfahrzeug- und Luftfahrtbranche.

Selbstverständlich umfasst die Erfindung sowohl vollkommen neu aufgebaute RFB-Anlagen, die nach dem RFB-Verfahren arbeiten, aber auch den Umbau und die Ergänzung bereits bestehender Anlagen zum Herstellen von Profilen oder Anlagen zum Biegen von Profilen, je nach Anwendungsfall.

Weitere Merkmale, Anwendungen und Vorteile sind in den anliegenden Figuren in Form einer bevorzugten Ausführungsform der Erfindung beispielhaft dargestellt, die jedoch nicht einschränkend für die Erfindung aufzufassen ist.

Es zeigt:
- Figur 1:: Eine Vorderansicht der erfindungsgemäßen Vorrichtung zum Herstellen von Biegeprofilen aus einem Blech-Coil;
- Figur 2:: Vergrößerte Detaildarstellung der Dornstangenhalterung und Dornstangenführung;
- Figur 3:: Die Dornstangenhalterung und Dornstangenführung nach Figur 2 in der Seitenansicht in Pfeilrichtung III gesehen, wobei die Umformblume des zu bildenden Profils dargestellt ist;
- Figur 4:: Vergrößerte Detaildarstellung der erfindungsgemäßen Vorrichtung zum Herstellen von Biegeprofilen nach Figur 1 in der Seitenansicht in Pfeilrichtung IV gesehen;
- Figur 5:: Vergrößerte Detaildarstellung eines Teils des Biegekopfes aus Figur 1.

Figur 1 zeigt eine Vorderansicht der erfindungsgemäßen Vorrichtung zum Herstellen von Biegeprofilen aus einer Blech-Coil 1, die hier auf je einer Haspel 2 aufgewickelt ist. Das Doppelhaspel-System bietet den Vorteil, dass nur geringe Umrüstzeiten von Coil zu Coil benötigt werden oder zwei Bleche 3 zu einem Profil 13 verarbeitet werden können. Das Blech 3 wird dann von der Haspel 2 in Förderrichtung 4 (hier 0,6 bis 1,6 m/s Fördergeschwindigkeit) abgezogen und zunächst einer optionalen Bandendschweißmaschine 5 zugeführt, um anschließend in die eigentliche Profil-Formvorrichtung 6 eingeführt zu werden. Diese Profil-Bildungsvorrichtung 6 ist aus dem Stand der Technik prinzipiell bekannt und beinhaltet eine Reihe von Rollenstationen 7, die in Förderrichtung 4 des Blechs 3 hintereinander in Serie geschaltet sind.

Zwischen den stromaufwärts befindlichen vorderen Rollenstationen 7a und den stromabwärts befindlichen hinteren Rollenstationen 7b befinden sich die Schweißstation 8, die Nahtschleifstation 9, die Nahtprüfstation 10, die Kalibrierstation 11 und eine Station 12 zum Bilden von Quadrat- und Rechteckrohren (Türkenkopf).

Stromabwärts hinter der letzten Rolle der hinteren Rollenstationen 7b ist der Biegekopf 14 angeordnet, der einer zweiten Hauptkomponente der erfindungsgemäßen Vorrichtung zum Herstellen von Biegeprofilen zugeordnet ist, nämlich der Biegevorrichtung 18. In den Biegekopf 14 tritt das fertige aber noch ungebogene Profil 13 aus der Profil-Formstation 6 ein. Durch 2- oder 3-dimensionales Biegen im Biegekopf 14 wird das ungebogene Profil 13 in das gebogene Biegeprofil 15 verformt, das dann durch die Ablängvorrichtung 16 auf die gewünschte Länge abgetrennt wird. Die Ablängvorrichtung 16 kann beispielsweise eine fliegende Säge sein, oder eine Schere oder eine Schneidbrennstation oder auch Laser-Abtrennstation oder ähnliches. Wichtig ist, dass das Abtrennorgan 17 der Ablängvorrichtung 16 sich dem gebogenen Profil 15 anpassen kann, so dass das Abtrennorgan 17 verfahrbar sein muss, 2- oder 3-dimensional.

Zur Biegevorrichtung 18 gehört noch die Dornstation 19, die in Verschieberichtung 20 verschieblich auf der Brücke 21 angeordnet ist, auf welcher Brücke 21 auch die gesamte Profil-Formstation 6 gelagert ist. Die Längsverschieblichkeit der Dornstation 19 ist nur außerhalb der Profilherstellung vorgesehen und ermöglicht eine einfache und schnelle Anpassung der Anlage auf ein anderes Profil. Die Dornstation 19 hat die Aufgabe, die Dornstange an der, dem Dornschaft (für das Biegen) gegenüber liegenden Seite zu tragen. Die Dornstation 19 befindet sich also an einer Stell kurz vor dem Schließen des Profils bzw. vor der Fertigstellung des Profils. Ein Dornschaft wird nur bei geschlossenen und teilgeschlossenen Profilen benötigt, kann aber entfallen bzw. entfernt werden für offene Profile.

Figur 2 zeigt nun eine vergrößerte Detaildarstellung der Dornstangenhalterung 19 mit Dornstange 22, wobei stromabwärts zur weiteren Stützung der Dornstange 22, eine oder mehrere Dornstangenführungen 23 vorgesehen sein können. Diese Dornstangenführungen 23 beinhalten mindestens zwei sich gegenüber liegende mitlaufende Rollen 24, 25, die zwischen sich das zu verformende Blech 3 aufnehmen. Die eine Rolle 24 ist dabei auf der Dornstange 22 fest oder längsverschieblich angeordnet, die andere Rolle fest oder längsverschieblich auf der Brücke 21 angeordnet.

Figur 3 zeigt die Umformung des Blechs 3 zum Profil 13 über zahlreiche Zwischenstadien beim Durchlaufen der Rollenstationen 7 mit Blickrichtung in Förderrichtung 4 des Materials 3, 13. Auch ist zu sehen, dass die äußere Rolle 25 breiter ist, als die innere Rolle 24 der Dornstangenführung 23.

Figur 4 zeigt eine vergrößerte Detaildarstellung der erfindungsgemäßen Vorrichtung zum Herstellen von Biegeprofilen nach Figur 1. Die Brücke 21 ist auf Füßen 26 gelagert und trägt die Rollenstationen 7. Der Antrieb 27 für die Rollen der Rollenstationen 7 sitzt auf einer Verbreiterung 21 a der Brücke 21 und wird über die Kardanwellen 28 bewerkstelligt, die die Rollen 29 antreiben. Zwischen den Rollen 29 ist die Umformblume 30 des aus dem Rohblech 3 zu bildenden Formprofils 13 in einigen Schritten dargestellt. Im Kern der Umformblume 30 bzw. des Formprofils 13 ist die Dornstange 22 zu sehen die über die Dornstangenhalterung 31 und den Kragarm 32 wieder mit der Brücke 21 verbunden ist. Der Kragarm 32 kann dabei ersetzt werden durch ein geschlossenes Portal-Joch 33, welches dann auf beiden Seiten des Profils mit der Brücke 21 verbunden ist. Natürlich können Kragarm 32 und Portal-Joch 33 auch mit den Füßen 26 verbunden sein oder mit jedem anderen ortsfesten Bauelement der Biegevorrichtung 18.

Der Längsantrieb der Dornstation 19 in den Bewegungsrichtungen 20 wird dabei durch den Antrieb 34 durchgeführt.

Figur 5 zeigt eine vergrößerte Detaildarstellung eines Teils des Biegekopfes 14 der Biegevorrichtung 18, die an sich bereits aus dem Stand der Technik bekannt ist und auf den gleichen Anmelder zurück geht.

Das gefertigte Profil 13 wird in Förderrichtung 4 in den Biegekopf 14 eingeführt, und tritt als Biegeprofil 15 stromabwärts aus, um der Ablängstation 16 zugeführt zu werden. Der Biegekopf 14 besteht aus Stützrolle 35, Walzrolle 36, Biegerolle 37 und Mittelrolle 38, wobei nur die Mittelrolle 38 angetrieben ist, die anderen Rollen aber nur mitgetrieben sind. Die eigentliche Verformung des Profils 15 geschieht zwischen der Walzrolle 36 und der Mittelrolle 38, zwischen denen sich der Dornschaft 39 in der Biegelinie 43, also im Kraftfluss der Presskraft befindet, welcher Dornschaft 39 sich am anderen Ende der Dornstange 22 befindet, gegenüber der Dornstation 19.

Durch Auswalzen des Materials des Profils 13 an der Walzrolle 36 wird die neutrale Faser aus der Mitte des Profils 13 nach unten bis hin zur Mittelrolle 38 verlagert, so dass damit bereits eine Biegung des Profils 13 allein erfolgt, die durch die Biegerolle 37 nur noch unterstützt wird und auf einen definierten Wert justiert wird. Hierdurch können auch sehr dünnwandige Profile 13 mit hoher Präzision und Qualität gebogen werden, ohne dass es zu Oberflächenverformungen (Orangen- Effekt) oder gar zum Reißen des Materials kommt.

Der Dornschaft 39 wird bevorzugt gekühlt durch eine aus dem Stand der Technik bekannte Mikroschmierung 40 (Figur 4), die über den Kragarm 32 bzw. das Portal 33 der Dornstation 19 und über die Dornstangenhalterung 31 und der Dornstange 22 dem Dornschaft 39 zugeführt wird. Am Dornschaft 39 befinden sich dann verschleißarme Härtungen bzw. gehärtete auswechselbare Platte, an die das Schmier-/Kühlmittel geleitet wird.

Die Walzrolle 36 und die damit zusammenwirkende Mittelrolle 38 sind in den Zustellrichtungen 41 aufeinander zu bewegbar, zur Einstellung der Kraft auf das Profil 13. Die Stützrolle 35 und die Biegerolle 37 sind ebenfalls in den Zustellrichtungen 41 in Richtung des Profils 13 bzw. des Biegeprofils 15 zustellbar, zusätzlich aber noch senkrecht dazu in den Zustellrichtungen 42.

### Figurenlegende

1 Coil
2 Haspel
3 Blech
4 Förderrichtung von 3
5 Bandendschweißmaschine
6 Formvorrichtung
7 Rollenstationen, 7a vordere Rollenstationen, 7b hintere Rollenstationen 8 Schweißstation
9 Nahtschleifstation
10 Nahtprüfstation
11 Kalibrierstation
12 Türkenkopf
13 gefertigtes Profil
14 Biegekopf
15 Biegeprofil
16 Ablängstation
17 Abtrennorgan
18 Biegevorrichtung
19 Dornstation
20 Verschieberichtung
21 Brücke, 21a Verbreiterung von 21
22 Dornstange
23 Dornstangenführung
24 innere Rollen
25 äußere Rollen
26 Füße
27 Antrieb
28 Kardanwelle
29 Rollen
30 Umformblume
31 Dornstangenhalterung
32 Kragarm
33 Portal-Joch
34 Antrieb
35 Stützrolle
36 Walzrolle
37 Biegerolie
38 Mittelrolle
39 Dornschaft
40 Mikroschmierung
41 Verstellrichtung vertikal
42 Verstellrichtung horizontal
43 Bieglinie

## Patentansprüche

1. Verfahren zum Herstellen von Biegeprofilen (15) aus Rohmaterial (3) in einer einzigen Roll-Form-Biege-Maschine (RFB) zur Herstellung eines geschlossenen, halboffenen oder offenen. Stangenprofils, wobei das Stangenprofil (13) aus einem Blech (3) quer zur Förderrichtung (4) umgeformt wird, und zum Biegen des so hergestellten Stangenprofils **dadurch gekennzeichnet, dass** das Biegen des Stangenprofils durch ein Auswalzen des Stangenprofils (13) in Förderrichtung (4) erfolgt.

2. Verfahren nach Anspruch 1, **dadurch gekennzeichnet, dass** das Blech (3) zunächst einer Formvorrichtung (6) zugeführt wird, um das Stangenprofil (13) zu formen, welches Stangenprofil (13) nachfolgend einer Biegestation (18) mit einem Biegekopf (14) zugeführt wird, um das Biegeprofil (15) zu bilden.

3. Verfahren nach Anspruch 2, **dadurch gekennzeichnet, dass** das Stangenprofil (13) kontinuierlich in die Roll-Form-Biege-Maschine (RFB) gefördert wird.

4. Verfahren nach Anspruch 3, **dadurch gekennzeichnet, dass** im Biegekopf (14) die Profile (13) zwei- oder dreidimensional zu den Biegeprofilen (15) gebogen werden.

5. Verfahren nach Anspruch 4, **dadurch gekennzeichnet, dass** die hergestellten Fertigbiegeteile kontinuierlich über ein automatisches Handlingsystem weiter geleitet werden.

6. Vorrichtung zum Herstellen von Biegeprofilen (15) aus Rohmaterial (3) in einer einzigen Roll-Form-Biege-Maschine (RFB), mit einer Formvorrichtung (6) zur Herstellung eines geschlossenen, halboffenen oder offenen Stangenprofils, wobei das Stangenprofil (13) aus einem Blech (3) quer zur Förderrichtung (4) umgeformt wird, und mit einer Vorrichtung zum Biegen des so hergestellten Stangenprofils **dadurch gekennzeichnet, dass** die Vorrichtung zum Biegen des Profils in Längsrichtung aus einer Biegestation (18) mit einem Biegekopf (14) besteht, dessen Walzrolle (36) und angetriebene Mittelrolle (38) zwischen sich das zu biegende Profil (13) aufnehmen, und dass zur Biegung von halboffenen oder geschlossenen Profilen die Biegestation (18) eine Dornstation (19) beinhaltet, die eine Dornstangenhalterung (31) zur Halterung einer Dornstange (22) an ihrem einen Ende enthält, wobei sich am anderen Ende der Dornstange (22) ein Dornschaft befindet, der sich im Innenraum des zu bildenden Profils (13) zwischen der Walzrolle (36) und Mittelrolle (38) in der Biegelinie (43) befindet.

7. Vorrichtung nach Anspruch 6, **dadurch gekennzeichnet, dass** die Formvorrichtung (6) eine Serie von Rollenstationen (7a, 7b) besitzt und mindestens eine Schweißstation (5, 8) und/oder eine Schleifstation (9) und/oder eine Prüfstation (10) und/oder eine Kalibrierstation (11) und/oder eine Station (12) zum Bilden von eckigen Querschnittsprofilen (13) besitzt.

8. Vorrichtung nach Anspruch 7, **dadurch gekennzeichnet, dass** sich die Dornstation (19) mit Dornstangenhalterung (31) im Bereich der Umformblume (30) des zu bildenden Profils (13) befindet.

9. Vorrichtung nach einem der Ansprüche 6 bis 8, **dadurch gekennzeichnet, dass** sich stromabwärts an die Biegestation (18) eine Ablängstation (16) mit Abtrennorgan (17) zum Abtrennen des fertigen Biegeprofils (15) anschließt.

10. Vorrichtung nach Anspruch 9, **dadurch gekennzeichnet, dass** das Abtrennorgan (17) in zwei oder drei Achsen je nach Form des Biegeprofils (15) verfahrbar und/oder verschwenkbar ist.

## Claims

1. Method for manufacturing bent profiles (15) from raw material (3) in a single rolling, forming and bending machine (RFB) for the manufacture of a closed, semi-closed or open rod profile, the rod profile (13) being formed from sheet metal (3) transverse to the conveying direction (4), and for bending the rod profile manufactured in this way, **characterised in that** the bending of the rod profile takes place via rolling of the rod profile (13) in the conveying direction (4).

2. Method according to claim 1, **characterised in that** the sheet metal (3) is first fed into a forming device (6) to form the rod profile (13), the rod profile (13) being subsequently transferred to a bending station (18) with a bending head (14) to form the bent profile (15).

3. Method according to claim 2, **characterised in that** the rod profile (13) is conveyed continuously in the rolling, forming and bending machine (RFB).

4. Method according to claim 3, **characterised in that** the profiles (13) are bent into the bent profiles (15) two or three-dimensionally in the bending head (14).

5. Method according to claim 4, **characterised in that** the manufactured finished bent parts are transported continuously further via an automatic handling system.

6. Device for manufacturing bent profiles (15) from raw material (3) in a single rolling, forming and bending machine (RFB), with a forming device (6), for the manufacture of a closed, semi-closed or open rod profile, the rod profile (13) being formed from sheet metal (3) transverse to the conveying direction (4), and with a device for bending the rod profile manufactured in this way, **characterised in that** the device for bending the profile in a longitudinal direction consists of a bending station (18) with a bending head (14), the rolling roller (36) of which and driven middle roll (38) of which hold between them the profile (13) to be bent, and that the bending station (18) contains a mandrel station (19) for bending semi-closed or closed profiles, and has a mandrel rod support (31) at one end for supporting a mandrel rod (22), a mandrel shaft being at the other end of the mandrel rod (22), located in the interior of the profile (13) to be formed, between the rolling roller (36) and the middle roll (38) in the bending line (43).

7. Device according to claim 6, **characterised in that** the forming device (6) has a series of rolling stations (7a, 7b) and at least one welding station (5, 8) and/or a grinding station (9) and/or an inspection station (10) and/or a calibration station (11) and/or a station (12) for making square cross-section profiles (13).

8. Device according to claim 7, **characterised in that** the mandrel station (19) with mandrel support member (31) is located in the region of the forming bloom (30) of the profile to be made (13).

9. Device according to any one of claims 6 to 8, **characterised in that** a cutting station (16) with cutting member (17) is connected downstream to the bending station (18) for cutting off the finished bent profile (15).

10. Device according to claim 9, **characterised in that** the cutting member (17) is movable and/or rotatable in two or three axes, according to the shape of the bent profile (15).

## Revendications

1. Procédé pour fabriquer des profilés cintrés (15) à partir d'une matière brute (3) dans une seule machine de roulage-formage-cintrage par roulage (RFB) en vue de fabriquer une barre profilée fermée, semi-ouverte ou ouverte, la barre profilée (13) étant obtenue par formage d'une tôle (3) transversalement par rapport au sens d'acheminement (4), et en vue de cintrer la barre profilée ainsi fabriquée, **caractérisé en ce que** le cintrage de la barre profilée se fait par laminage de la barre profilée (13) dans le sens d'acheminement (4).

2. Procédé selon la revendication 1, **caractérisé en ce que** la tôle (3) est tout d'abord amenée dans un dispositif de formage (6) pour former la barre profilée (13), laquelle barre profilée (13) est ensuite amenée dans une station de cintrage (18) pourvue d'une tête de cintrage (14), pour former le profilé cintré (15).

3. Procédé selon la revendication 2, **caractérisé en ce que** la barre profilée (13) est amenée en continu dans la machine de cintrage par roulage.

4. Procédé selon la revendication 3, **caractérisé en ce que** dans la tête de cintrage (14), les profilés (13) sont cintrés en deux ou trois dimensions pour former les profilés cintrés (15).

5. Procédé selon la revendication 4, **caractérisé en ce que** les pièces cintrées finies sont acheminées en continu grâce à un système de manutention automatique.

6. Procédé pour fabriquer des profilés cintrés (15) à partir d'une matière brute (3) dans une seule machine de roulage-formage-cintrage par roulage (RFB), avec un dispositif de formage (6) pour fabriquer une barre profilée fermée, semi-ouverte ou ouverte, la barre profilée (13) étant obtenue par formage d'une tôle (3) transversalement par rapport au sens d'acheminement (4), et avec un dispositif pour le cintrage de la barre profilée ainsi fabriquée, **caractérisé en ce que** le dispositif pour le cintrage du profilé dans le sens longitudinal se compose d'une station de cintrage (18) avec une tête de cintrage (14) dont le rouleau de laminage (36) et le rouleau central entraîné (38) reçoivent entre eux le profilé à cintrer (13), et **en ce que** pour le cintrage de profilés semi-ouverts ou fermés, la station de cintrage (18) comprend une station de mandrinage (19) qui contient un porte-tige de mandrin (31) pour tenir une tige de mandrin (22) à une extrémité, l'autre extrémité de la tige de mandrin (22) portant un mandrin qui se trouve à l'intérieur du profilé à former (13), entre le rouleau de laminage (36) et le rouleau central (38), sur la ligne de cintrage (43).

7. Procédé selon la revendication 6, **caractérisé en ce que** le dispositif de formage (6) a une série de stations de roulage (7a, 7b) et au moins une station de soudage (5, 8) et/ou une station de rectification (9) et/ou une station de contrôle (10) et/ou une station de calibrage (11) et/ou une station (12) pour former des profilés à section angulaire (13).

8. Procédé selon la revendication 7, **caractérisé en ce que** la station de mandrinage (19) avec le porte-tige de mandrin (31) se trouve dans la zone de la fleur de formage (30) du profilé à former (13).

9. Dispositif selon l'une des revendications 6 à 8, **caractérisé en ce qu'**une station de mise à longueur (16) pourvue d'un organe de séparation (17) pour séparer le profilé cintré fini (15) fait suite à la station de cintrage (18), en aval.

10. Dispositif selon la revendication 9, **caractérisé en ce que** l'organe de séparation (17) est apte à être déplacé et/ou à pivoter sur deux ou trois axes, suivant la forme du profilé cintré (15).
